# FASCICULE DE BREVET EUROPEEN

(11) **EP 0 577 503 B1**
(45) Date de publication et mention de la délivrance du brevet: **15.05.1996**
(21) Numéro de dépôt: 93401679.1
(22) Date de dépôt: 29.06.1993
(51) Int. Cl.: B21D 51/26

(54) **Procédé de fabrication d'une boîte constituée d'un corps et d'un couvercle métallique et boîte fabriquée selon ce procédé**
Verfahren zum Herstellen einer Dose bestehend aus einem Metallischen Körper und Deckel und nach diesen Verfahren hergestellte Dose
Method of making a can consisting of a metallic body and lid and can made by this process

(30) Priorité: 30.06.1992 FR 9208036
(43) Date de publication de la demande: 05.01.1994
(73) Titulaire: SOLLAC, F-92800 Puteaux (FR)
(72) Inventeur: Seconde, Jean-Francois, F-57070 Metz-Queleu (FR); Heurteboust, Gérard, F-57330 Roussy le Village (FR)
(74) Mandataire: Polus, Camille

(56) Documents cités:
- EP-A- 0 442 770
- DE-A- 752 943
- US-A- 3 415 413
- US-A- 3 428 010

## Description

La présente invention concerne un procédé de fabrication d'une boîte constituée d'un corps et d'un couvercle réalisés dans un même métal selon le préambule de la revendication 1 et une boîte selon le préambule de la revendication 9.

Le corps de boîte comporte un fond et une extrémité ouverte opposée délimitée par un rebord coopérant avec une partie périphérique du couvercle pour obturer la boîte.

Le couvercle peut être du type communément appelé "coiffant", c'est à dire en appui sur la face extérieure du rebord, ou du type communément appelé "bouchon", c'est à dire comportant une paroi latérale reçue dans l'ouverture.

Généralement, de telles boîtes comportent en outre, lorsqu'elles sont fermées, un ruban métallique soudé à l'étain sur le corps et le couvercle pour rendre ce dernier solidaire du corps.

Dans un tel cas, le ruban qui constitue un organe de sécurité permettant de s'assurer que la boîte n'a jamais été ouverte doit être séparé du corps et du couvercle lors de la première ouverture de la boîte.

La fabrication d'une telle boîte est jusqu'alors obtenue par roulage-soudage d'une bande métallique pour constituer un tube cylindrique. L'extrémité du tube destinée à recevoir le couvercle est ensuite déformée axialement, de manière à définir deux parties de diamètres différents et le tube est également muni d'un fond.

Une première partie dont le diamètre est le plus petit, délimite l'ouverture du corps de boîte et son extrémité coopére avec une gorge du couvercle munie d'un joint pour fermer la boîte.

Le couvercle comporte une paroi périphérique généralement cylindrique de même diamètre que la seconde partie, de manière telle qu'un ruban cylindrique puisse ensuite être soudé sur la seconde partie et la paroi périphérique du couvercle pour constituer un organe de sécurité et d'ouverture.

Une boîte réalisée selon le procédé décrit ci-dessus est relativement coûteuse et peu esthétique, du fait qu'elle présente une soudure nécessaire à la réalisation du tube et nécessite un nombre élevé d'opérations.

De plus le ruban cylindrique métallique est soudé au moyen d'un alliage d'étain contenant un peu de plomb. Or la législation tend à interdire l'usage de plomb dans le domaine alimentaire.

Pour remédier à ces inconvénients, la présente invention a pour but de fournir un procédé de fabrication d'une boîte métallique dont le corps ne présente pas de soudure à l'étain ni pour la solidarisation du couvercle ni sur le corps, la boîte pouvant être facilement ouverte sans utiliser d'ustensile particulier, le couvercle de la boîte pouvant être repositionné après ouverture et la réalisation de la boîte étant simple et d'un coût réduit.

A cet effet, la présente invention a pour objet un procédé de fabrication d'une boîte ayant un corps et un couvercle réalisés dans un même métal, caractérisé en ce qu'il comporte les étapes suivantes, dans lesquelles :
A) on emboutit un flan métallique pour former un élément creux comportant une jupe, un épaulement dirigé vers l'intérieur de la jupe, et une paroi latérale de plus petite section prolongeant la jupe à partir de l'épaulement et fermée à l'opposé de ce dernier,
B) on sépare par découpe l'élément creux en deux éléments, un premier élément comportant la paroi tubulaire et la paroi d'extrémité qui la ferme et le second élément comportant la jupe et au moins une partie de l'épaulement,
C) on transforme par formage le premier élément en couvercle et le second élément en corps de boîte adapté pour le recevoir,
D) on solidarise le couvercle et le corps de la boîte au moyen d'un cordon annulaire plan thermoscellé ou collé.

Selon d'autres caractéristiques de modes de réalisation préférés de ce procédé :
- l'étape de séparation de l'élément creux en deux éléments est réalisée par découpage de l'épaulement selon une ligne de coupe située entre la jupe et la paroi tubulaire, l'épaulement étant découpé pour former un rebord sortant solidaire du premier élément et un rebord rentrant solidaire du second élément,
- on déforme la paroi tubulaire et le rebord sortant du premier élément avec expansion vers l'extérieur de la périphérie de sa paroi d'extrémité en formant un couvercle muni d'un rebord périphérique sensiblement parallèle à cette dernière, et on forme une gorge annulaire de réception du rebord périphérique du couvercle dans la face extérieure du rebord rentrant du second élément, ce dernier étant également muni d'un fond.
- lors de l'emboutissage du flan pour former l'élément creux, on forme également une gorge annulaire sur la face extérieure de l'épaulement et la séparation de l'élément creux en deux éléments est effectuée par découpage de la paroi tubulaire selon une ligne de découpe située sensiblement dans le plan de la face extérieure de l'épaulement de manière à former un rebord rentrant, solidaire du second élément, délimitant la gorge annulaire,
- on déforme la paroi tubulaire du premier élément, avec expansion vers l'extérieur de la périphérie de la paroi d'extrémité, en formant un couvercle muni d'un rebord périphérique sensiblement parallèle à cette dernière, destiné à être reçu dans la gorge annulaire de l'épaulement, du second élément, ce dernier étant fermé par un fond,
- le cordon annulaire plan recouvre à la fois le rebord périphérique du couvercle et la face extérieure du rebord rentrant du corps de boîte,
- l'expansion de la paroi tubulaire et de la première partie d'épaulement ou de la paroi tubulaire du premier élément, est inférieure à 15% environ,
- on forme en outre des gradins dans la paroi d'extrémité.

L'invention a également pour objet une boîte comprenant un corps, un fond et un couvercle, caractérisée en ce que le corps comprend une jupe périphérique et un rebord rentrant muni d'une gorge annulaire, et en ce que le couvercle est muni d'un rebord périphérique destiné à coopérer avec le rebord rentrant du corps, la boîte comportant de plus un cordon annulaire plan de solidarisation recouvrant à la fois le rebord périphérique du couvercle et la face extérieure du rebord rentrant du corps de la boîte.

Selon des caractéristiques de modes de réalisation préférés de cette boîte :
- le cordon est thermoscellé,
- le cordon est collé,
- le cordon est en aluminium,
- le cordon est en matière plastique,
- le cordon est en un matériau associant l'aluminium et le plastique.

L'invention sera mieux comprise à la lecture de la description qui va suivre, faite uniquement à titre d'exemple et en se référant aux dessins annexés, sur lesquels :
- les Fig.1 à 6 sont des vues en coupe représentant les différents organes obtenus lors de la mise en oeuvre des étapes du procédé selon l'invention;
- les Fig.7 à 11 sont des vues analogues à celles des figures 1 à 6 d'une variante d'exécution du procédé.

Pour obtenir, selon l'invention, une boîte métallique cylindrique et un couvercle complémentaires réalisés dans le même métal, on utilise un flan métallique ayant une forme de disque (non représenté).

Dans une première étape, le flan est embouti pour obtenir un élément creux en forme de cloche 2 d'épaisseur sensiblement constante, comme représenté sur la Fig.1.

La cloche 2 comporte une jupe 4 cylindrique d'axe X-X ayant une extrémité ouverte comportant un rebord de sertissage 6 radialement extérieur.

L'extrémité de la jupe opposée au rebord 6 est fermée par un épaulement annulaire 8 radialement intérieur, à partir duquel s'étend une paroi latérale tubulaire 10 fermée par une paroi d'extrémité 12 circulaire d'axe X-X et décalée vers l'extérieur de la jupe par rapport à l'épaulement 8.

La cloche est ensuite séparée en deux éléments 16 et 20 (voir Fig.2) par découpage de l'épaulement 8 le long d'une ligne 14 de découpe circulaire d'axe X-X située entre la jupe 4 et la paroi tubulaire 10, la ligne 14 étant représentée en trait interrompu sur la Fig.3.

Un premier élément 16 obtenu après séparation de la cloche en deux éléments comporte la paroi d'extrémité 12, la paroi tubulaire 10, et une première partie 18 d'épaulement, formant un rebord sortant.

Le second élément 20 comporte une seconde partie 19 d'épaulement formant un rebord rentrant, la jupe 4, et le rebord 6.

Ces éléments 16 et 20 sont déformés de manière à transformer le premier élément 16 en couvercle et le second élément 20, en corps de boîte.

Lors de la déformation du premier élément 16, on déforme la paroi tubulaire 10 et le rebord sortant 18 avec expansion radiale de l'ensemble, c'est à dire que le diamètre de la périphérie du couvercle 22 obtenu (voir Fig.4), est plus grand que le diamètre extérieur du premier élément 16.

Pour éviter toute rupture à la périphérie du couvercle, l'expansion radiale est limitée en fonction du métal utilisé. Le taux d'expansion radiale, c'est-à-dire :$\frac{\text{diamètre du couvercle - diamètre du premier élément}}{\text{diamètre du premier élément}}$ est limité au maximum à 0,15 et de préférence à 0,10.

Lors de cette expansion, la paroi tubulaire 10 et le rebord sortant 18 d'épaulement sont transformés en une zone de liaison comportant un pli 24 entre la paroi d'extrémité 12 et un anneau 26 d'axe X-X parallèle au plan général de la paroi d'extrémité 12.

Des gradins 28 sont réalisés par estampage de la paroi d'extrémité 12 pour augmenter sa résistance lorsque ceci est nécessaire.

Il est à noter que les gradins peuvent être réalisés en fin d'emboutisssage du flan.

Lors de la déformation du second élément 20, on déforme le rebord rentrant 19 de manière à réaliser une gorge annulaire 30 dans la face extérieure de ce dernier (voir Fig.5).

Les dimensions de la gorge 30 sont adaptées pour que l'anneau 26 du couvercle puisse être reçu contre le fond de la gorge.

Ces différentes étapes étant réalisées, le couvercle 22 est disposé sur le second élément 20, l'anneau 26 reposant sur le fond de la gorge 30.

Un anneau ou cordon annulaire plan 36 par exemple en matière plastique est ensuite collé ou thermoscellé de manière à chevaucher l'anneau 26 et la zone adjacente du rebord rentrant 19 pour constituer un cordon de sécurité pelable (voir Fig.6).

Le cordon reliant deux parties de parois situées sensiblement dans un même plan radial est plus facile à réaliser que dans l'art antérieur dans lequel il relie deux parties de parois latérales.

L'ensemble second élément 20-couvercle 22 forme un corps de boîte 34.

Le corps de boîte 34 est ensuite rempli et un fond 32 est fixé par sertissage sur le rebord de sertissage 6 de la jupe 4 du second élément (voir Fig.6).

En variante, le fond 32 est initialement fixé par sertissage sur le rebord de sertissage 6 de la jupe 4 du second élément, puis l'ensemble second élément 20-fond 32 est rempli, le couvercle étant ensuite, par exemple, thermoscellé sur le rebord du second élément.

Il est à noter que le procédé selon l'invention décrit ci-dessus est adaptable pour réaliser un couvercle coiffant ou un couvercle du type bouchon qui se distingue uniquement par le fait que le pli 24 est différent.

Une variante de mise en oeuvre du procédé est représentée sur les Fig.7 à 11.

Les différentes parties de la boîte portent le même numéro de référence que celui utilisé lors de la description du procédé en référence aux dessins 1 à 6.

Dans cette variante, la gorge 30 est réalisée lors de l'emboutissage du flan (voir Fig.7) et la séparation de la cloche 2 est réalisée par découpe de la paroi tubulaire 10 selon une ligne de découpe 14' située dans un plan radial à proximité de la face extérieure de l'épaulement 8.

En d'autres termes, l'épaulement 8 forme un rebord rentrant 19 délimitant la gorge 30 et entièrement solidaire du second élément 20 (voir Fig.10), ce qui évite une déformation ultérieure de l'épaulement 8.

Il suffit en effet de sertir le fond 32 sur le second élément 20 pour obtenir le corps de boîte.

Le premier élément 16 (voir Fig.8) comporte la paroi d'extrémité 12 et la paroi tubulaire 10.

La paroi tubulaire est ensuite déformée avec expansion radiale, comme décrit précédemment, pour former la périphérie du couvercle.

Il est à noter que dans l'exemple représenté, les gradins 28 ont également été réalisés sur la paroi d'extrémité 12 lors de l'emboutissage du flan, mais que ceux-ci peuvent être réalisés après séparation de la cloche en deux éléments.

Dans la variante représentée aux Fig.7 à 11, le couvercle obtenu est un couvercle du type bouchon du fait que le pli 24 (voir Fig.9) réalisé lors de la déformation de la paroi tubulaire, comporte une paroi extérieure 40 légèrement inclinée par rapport à l'axe X-X et de dimension adaptée pour pénétrer dans l'ouverture du corps de boîte.

La boîte réalisée selon la variante décrite ci-dessus est munie d'un cordon annulaire plan 36, par exemple en aluminium, en matière plastique ou en matériau associant l'aluminium et le plastique, thermoscellé ou collé (voir Fig.11).

Bien que le procédé décrit ci-dessus, et sa variante fournissent une boîte cylindique et un couvercle cylindrique, le procédé, ou sa variante, est adaptable à toute forme de boîte, ou de couvercle.

Par le procédé selon l'invention, on obtient une boîte plus économique du fait que les étapes sont faciles à mettre en oeuvre industriellement et sont moins coûteuses, en particulier du fait qu'il n'y a pas à réaliser une soudure ayant un aspect correct le long du corps de boîte.

L'absence de soudure procure également une meilleure esthétique à la boîte obtenue et permet une préimpression d'un décor sur le flan, ce décor pouvant être continu sur le corps de boîte contrairement à l'art antérieur, dans lequel il est interrompu par soudure.

## Revendications

1. Procédé de fabrication d'une boîte ayant un corps (34) et un couvercle (22) réalisés dans un même métal, caractérisé en ce qu'il comporte les étapes suivantes, dans lesquelles :
A) on emboutit un flan métallique pour former un élément creux (2) comportant une jupe (4), un épaulement (8) dirigé vers l'intérieur de la jupe, et une paroi latérale (10) de plus petite section prolongeant la jupe à partir de l'épaulement et fermée à l'opposé de ce dernier,
B) on sépare par découpe l'élément creux en deux éléments, un premier élément (16) comportant la paroi tubulaire (10) et la paroi d'extrémité (12) qui la ferme et le second élément (20) comportant la jupe (4) et au moins une partie de l'épaulement (8),
C) on transforme par formage le premier élément (16) en couvercle (22) et le second élément (20) en corps (34) de boîte adapté pour le recevoir,
D) on solidarise le couvercle (22) et le corps (34) de la boîte, au moyen d'un cordon annulaire plan (36) thermoscellé ou collé.

2. Procédé de fabrication d'une boîte selon la revendication 1, caractérisé en ce que l'étape de séparation de l'élément creux (2) en deux éléments (16,20) est réalisée par découpage de l'épaulement (8) selon une ligne de coupe (14) située entre la jupe (4) et la paroi tubulaire, l'épaulement étant découpé pour former un rebord sortant (18) solidaire du premier élément (16) et un rebord rentrant (19) solidaire du second élément (20).

3. Procédé de fabrication d'une boîte selon la revendication 2, caractérisé en ce qu'on déforme la paroi tubulaire et le rebord sortant (18) du premier élément avec expansion vers l'extérieur de la périphérie de sa paroi d'extrémité en formant un couvercle (22) muni d'un rebord périphérique (26) sensiblement parallèle à cette dernière, et on forme une gorge annulaire (30) de réception du rebord périphérique du couvercle dans la face extérieure du rebord rentrant (19) du second élément (20), ce dernier étant également muni d'un fond (32).

4. Procédé de fabrication d'une boîte selon la revendication 1, caractérisé en ce que, lors de l'emboutissage du flan pour former l'élément creux (2), on forme également une gorge annulaire (30) sur la face extérieure de l'épaulement (8) et la séparation de l'élément creux (2) en deux éléments (16,20) est effectuée par découpage de la paroi tubulaire (10) selon une ligne de découpe (14') située sensiblement dans le plan de la face extérieure de l'épaulement (8) de manière à former un rebord rentrant (19), solidaire du second élément (20), délimitant la gorge annulaire (30).

5. Procédé de fabrication d'une boîte selon la revendication 4, caractérisé en ce qu'on déforme la paroi tubulaire (10) du premier élément, avec expansion vers l'extérieur de la périphérie de la paroi d'extrémité (12), en formant un couvercle (22) muni d'un rebord périphérique (26) sensiblement parallèle à cette dernière, destiné à être reçu dans la gorge annulaire (30) de l'épaulement du second élément (20), ce dernier étant fermé par un fond (32).

6. Procédé de fabrication d'une boîte selon la revendication 3 ou 5, caractérisé en ce que le cordon annulaire plan (36) recouvre à la fois le rebord périphérique (26) du couvercle et la face extérieure du rebord rentrant (19) du corps de boîte.

7. Procédé de fabrication d'une boîte selon la revendication 3 ou 5, caractérisé en ce que l'expansion de la paroi tubulaire (10) et du rebord rentrant (18) ou de la paroi tubulaire du premier élément (16), est inférieure à 15% environ.

8. Procédé de fabrication d'une boîte selon l'une quelconque des revendications précédentes, caractérisé en ce qu'on forme en outre des gradins dans la paroi d'extrémité (12).

9. Boîte pour conserve alimentaire comprenant un corps (34), un fond (32) et un couvercle (22), caractérisée en ce que le corps (34) comprend une jupe périphérique (4) et un rebord rentrant (19) muni d'une gorge annulaire (30), et en ce que le couvercle (22) est muni d'un rebord périphérique (26) destiné à coopérer avec le rebord rentrant (19) du corps, la boîte comportant de plus un cordon annulaire plan (36) de solidarisation recouvrant à la fois le rebord périphérique (26) du couvercle et la face extérieure du rebord rentrant (19) du corps de la boîte.

10. Boîte selon la revendication 9, caractérisé en ce que le cordon (36) est thermoscellé.

11. Boîte selon la revendication 9, caractérisée en ce que le cordon (36) est collé.

12. Boîte selon l'une des revendications 9 à 11, caractérisée en ce que le cordon (36) est en aluminium.

13. Boîte selon l'une des revendications 9 à 11, caractérisée en ce que le cordon (36) est en matière plastique.

14. Boîte selon l'une des revendications 9 à 11, caractérisée en ce que le cordon (36) est en un matériau associant l'aluminium et le plastique.

## Claims

1. Method of making a can having a body (34) and a lid (22) made from the same metal, characterized in that it includes the following steps, in which:
A) a metal blank is drawn to form a hollow element (2) including a skirt (4), a shoulder (8) pointing towards the inside of the skirt, and a lateral wall (10) of smaller cross section extending the skirt starting from the shoulder and which is closed at the opposite end from this shoulder,
B) the hollow element is divided, by cutting, into two elements, a first element (16) including the tubular wall (10) and the end wall (12) which closes it and the second element (20) including the skirt (4) and at least part of the shoulder (8),
C) forming operations are used to convert the first element (16) into a lid (22) and the second element (20) into a can body (34) designed to accommodate it,
D) the lid (22) and the body (34) of the can are joined together using a thermally sealed or bonded flat annular bead (36).

2. Method of making a can according to Claim 1, characterized in that the step of dividing the hollow element (2) into two elements (16, 20) is carried out by cutting through the shoulder (8) along a cutting line (14) situated between the skirt (4) and the tubular wall, the shoulder being cut to form an outwardly projecting rim (18) attached to the first element (16) and an inwardly projecting rim (19) attached to the second element (20).

3. Method of making a can according to Claim 2, characterized in that the tubular wall and the outwardly projecting rim (18) of the first element are deformed with outward expansion of the periphery of its end wall thereby forming a lid (22) equipped with a peripheral rim (26) which is substantially parallel to this end wall, and an annular groove (30) for accommodating the peripheral rim of the lid is formed in the outer face of the outwardly projecting rim (19) of the second element (20), the latter also being equipped with an end face (32).

4. Method of making a can according to Claim 1, characterized in that, when the blank is being drawn to form the hollow element (2), an annular groove (30) is also formed on the outer face of the shoulder (8) and the dividing of the hollow element (2) into two elements (16, 20) is carried out by cutting through the tubular wall (10) along a cutting line (14') situated substantially in the plane of the outer face of the shoulder (8) so as to form an inwardly projecting rim (19) attached to the second element (20) and delimiting the annular groove (30).

5. Method of making a can according to Claim 4, characterized in that the tubular wall (10) of the first element is deformed with outward expansion of the periphery of the end wall (12), thereby forming a lid (22) equipped with a peripheral rim (26) substantially parallel to this end wall and intended to be accommodated in the annular groove (30) of the shoulder of the second element (20), the latter being closed by an end face (32).

6. Method of making a can according to Claim 3 or 5, characterized in that the flat annular bead (36) overlaps both the peripheral rim (26) of the lid and the outer face of the inwardly projecting rim (19) of the can body.

7. Method of making a can according to Claim 3 or 5, characterized in that the expansion of the tubular wall (10) and of the inwardly projecting rim (18) or of the tubular wall of the first element (16) is less than approximately 15%.

8. Method of making a can according to any one of the preceding claims, characterized in that in addition steps are formed in the end wall (12).

9. Can for food preserves comprising a body (34), an end face (32) and a lid (22), characterized in that the body (34) comprises a peripheral skirt (4) and an inwardly projecting rim (19) equipped with an annular groove (30), and in that the lid (22) is equipped with a peripheral rim (26) intended to interact with the inwardly projecting rim (19) of the body, the can additionally including a flat annular attaching bead (36) overlapping both the peripheral rim (26) of the lid and the outer face of the inwardly projecting rim (19) of the body of the can.

10. Can according to Claim 9, characterized in that the bead (36) is thermally sealed.

11. Can according to Claim 9, characterized in that the bead (36) is bonded.

12. Can according to one of Claims 9 to 11, characterized in that the bead (36) is made of aluminium.

13. Can according to one of Claims 9 to 11, characterized in that the bead (36) is made of plastic.

14. Can according to one of Claims 9 to 11, characterized in that the bead (36) is made of a material combining aluminium and plastic.

## Patentansprüche

1. Verfahren zum Herstellen einer Dose mit einem Körper (34) und einem Deckel (22), die aus dem gleichen Metall hergestellt sind, dadurch gekennzeichnet, daß es die folgenden Stufen umfaßt, in denen:
A) eine Metallscheibe gezogen wird, um ein hohles Element (2) zu bilden, das eine Zylinderfläche (4), eine Schulter (8), die in den Raum innerhalb der Zylinderfläche gerichtet ist, sowie eine Seitenwand (10) mit kleinerem Querschnitt enthält, die die zylinderwand ausgehend von der Schulter verlängert und an dem Ende, das dieser letzteren gegenüberliegt, verschlossen ist,
B) das hohle Element durch Zerschneiden in zwei Elemente getrennt wird, wobei ein erstes Element (16) die rohrförmige Wand (10) und die sie verschließende Stirnwand (12) enthält und das zweite Element (20) die Zylinderfläche (4) und wenigstens einen Teil der Schulter (8) enthält,
C) durch Verformung das erste Element (16) in den Deckel (22) und das zweite Element (20) in den Körper (34) der Dose umgeformt werden, wobei der Körper (34) so beschaffen ist, daß er den Deckel (22) aufnehmen kann,
D) der Deckel (22) und der Körper (34) der Dose mittels eines ebenen, ringförmigen Wulstes (36), der heißgesiegelt oder geklebt ist, miteinander verbunden werden.

2. Verfahren zum Herstellen einer Dose nach Anspruch 1, dadurch gekennzeichnet, daß die Stufe des Trennens des hohlen Elements (2) in zwei Elemente (16, 20) durch Zerschneiden der Schulter (8) längs einer Schnittlinie (14) erfolgt, die sich zwischen der Zylinderfläche (4) und der rohrförmigen Wand befindet, wobei die Schulter zerschnitten wird, um einen mit dem ersten Element (16) fest verbundenen nach außen vorstehenden Rand (18) und einen mit dem zweiten Element (20) fest verbundenen nach innen vorstehenden Rand (19) zu bilden.

3. Verfahren zum Herstellen einer Dose nach Anspruch 2, dadurch gekennzeichnet, daß die rohrförmige Wand und der nach außen vorstehende Rand (18) des ersten Elements mittels Ausdehnung über den Umfang der Stirnwand hinaus umgeformt werden, indem ein Deckel (22) gebildet wird, der mit einem Umfangsrand (26) versehen ist, der zu diesem letzteren im wesentlichen parallel ist, und daß in der Außenfläche des nach innen vorstehenden Rands (19) des zweiten Elements (20) eine ringförmige Rille (30) für die Aufnahme des Umfangerands des Deckels gebildet wird, wobei das zweite Element außerdem mit einem Boden (32) versehen ist.

4. Verfahren zum Herstellen einer Dose nach Anspruch 1, dadurch gekennzeichnet, daß beim Ziehen der Scheibe zum Bilden des hohlen Elements (2) auf der Außenfläche der Schulter (8) ebenfalls eine ringförmige Rille (30) gebildet wird und die Trennung des hohlen Elements (2) in zwei Elemente (16, 20) durch Zerschneiden der rohrförmigen Wand (10) längs einer Schnittlinie (14') erfolgt, die sich im wesentlichen in der Ebene der Außenfläche der Schulter (8) befindet, derart, daß ein nach innen vorstehender Rand (19) gebildet wird, der mit dem zweiten Element (20) fest verbunden ist und der die ringförmige Rills (30) begrenzt.

5. Verfahren zum Herstellen einer Dose nach Anspruch 4, dadurch gekennzeichnet, daß die rohrförmige Wand (10) des ersten Elements mittels Ausdehnung über den Umfang der Stirnwand (12) hinaus verformt wird, indem ein Deckel (22) gebildet wird, der mit einem Umfangsrand (26) versehen ist, der zu diesem letzteren im wesentlichen parallel und dazu bestimmt ist, in der ringförmigen Rille (30) der Schulter des zweiten Elemente (20) aufgenommen zu werden, wobei dieses letztere durch einen Boden (32) verschlossen ist.

6. Verfahren zum Herstellen einer Dose nach Anspruch 3 oder 5, dadurch gekennzeichnet, daß der ebene, ringförmige Wulst (36) zugleich den Umfangerand (26) des Deckels und die Außenflache des nach innen vorstehenden Rands (19) des Dosenkörpers bedeckt.

7. Verfahren zum Herstellen einer Dose nach Anspruch 3 oder 5, dadurch gekennzeichnet, daß die Ausdehnung der rohrförmigen Wand (10) und des, nach innen vorstehenden Rands (18) oder der rohrförmigen Wand des ersten Elements (16) weniger als ungefähr 15 % beträgt.

8. Verfahren zum Herstellen einer Dose nach irgendeinem der vorangehenden Ansprüche, dadurch gekennzeichnet, daß außerdem in der Stirnwand (12) Stufen gebildet werden.

9. Dose zum Aufbewahren von Lebensmitteln, mit einem Körper (34), einem Boden (32) und einem Deckel (22), dadurch gekennzeichnet, daß der Körper (34) eine Umfangezylinderwand (4) und einen nach innen vorstehenden Rand (19) enthalt, der mit einer ringförmigen Rille (30) versehen ist und daß der Deckel (22) mit einem Umfangsrand (26) versehen ist, der dazu bestimmt ist, mit dem nach innen vorstehenden Rand (19) des Körpers zusammenzuwirken, wobei die Dose außerdem einen ebenen, ringförmigen Befestigungswulst aufweist, der zugleich den Umfangsrand (26) des Deckels und die Außenflache des nach innen vorstehenden Rands (19) des Körpers der Dose bedeckt.

10. Dose nach Anspruch 9, dadurch gekennzeichnet, daß der Wulst (36) heißgesiegelt ist.

11. Dose nach Anspruch 9, dadurch gekennzeichnet, daß der Wulst (36) geklebt ist.

12. Dose nach einem der Ansprüche 9 bis 11, dadurch gekennzeichnet, daß der Wulst (36) aus Aluminium ist.

13. Dose nach einem der Ansprüche 9 bis 11, dadurch gekennzeichnet, daß der Wulst (36) aus Kunststoffmaterial ist.

14. Dose nach einem der Ansprüche 9 bis 11, dadurch gekennzeichnet, daß der Wulst (36) aus einem Aluminium und Kunststoff verbindenden Werkstoff ist.
